# EUROPÄISCHE PATENTSCHRIFT

(11) **EP 0 081 828 B1**
(45) Veröffentlichungstag und Bekanntmachung des Hinweises auf die Patenterteilung: **02.04.1986**
(21) Anmeldenummer: 82111465.9
(22) Anmeldetag: 10.12.1982
(51) Int. Cl.: H01R 39/26

(54) **Kohlebürste für elektrische Maschinen**
Carbon brush for electrical machines
Balai en charbon pour machines électriques

(30) Priorität: 10.12.1981 DE 3148996
(43) Veröffentlichungstag der Anmeldung: 22.06.1983
(73) Patentinhaber: Hoffmann & Co. Elektrokohle KG, A-4823 Steeg (AT)
(72) Erfinder: Hoffmann, Peter, Dipl.-Ing., A-4823 Steeg (AT)
(74) Vertreter: Glawe, Delfs, Moll & Partner

## Beschreibung

Die Erfindung betrifft eine Kohlebürste für elektrische Maschinen mit einer Kontaktfläche, die im Querschnitt ein ausgehöhltes Profil zur Anlage an einen Kollektor oder Schleifring mit Sollradius aufweist. Derartige Kohlebürsten sind in der FR-A- 2437710 und FR-A- 1 174 253 beschrieben.

Bei bekannten Kohlebürsten hat die Lauffläche über ihre Breite ein einheitlich kreisbogenförmiges Profil, dessen Radius dem Sollradius entspricht. Die auf beiden Seiten der Mittelebene liegenden Flanken des Profils haben also gleichen Krümmungsradius und den gleichen, auf der Ebene liegenden Krümmungsmittelpunkt. Hiermit wird eine möglichst grossflächige Anlage der Lauffläche am Kollektor und damit eine möglichst über die ganze Fläche verteilte Strombelastung angestrebt. Es ist jedoch bekannt, dass Kohlebürsten grundsätzlich eine Einlaufzeit benötigen, während der die idealen Betriebsverhältnisse noch nicht erreicht werden. Bei diesem Einlaufen kann es selbst dann, wenn das Laufflächenprofil ohne Toleranzfehler dem Sollradius entsprechend hergestellt wurde, zu einer asymmetrischen Anlage der Kohlebürste am Kollektor kommen, welches insbesondere durch das unvermeidliche Spiel der Kohlebürste im Bürstenhalter bedingt ist. Während dieses Einlaufzustandes kann es bei Belastungsspitzen zu einem Versagen des Systems und dadurch bedingten kostspieligen Stand- und Reparaturzeiten kommen.

Aufgabe der Erfindung ist es, eine Kohlebürste mit verbessertem Einlaufverhalten zu schaffen.

Diese Aufgabe wird erfindungsgemäss dadurch gelöst, dass die zu beiden Seiten der Mittelebene liegenden, zu dieser geneigten Flanken des Laufflächenprofils ohne Krümmung oder mit geringerer Krümmung als der Sollradius tangential zu einem Kreis mit Sollradius verlaufen.

Die beiden Flanken des Laufflächenprofils verlaufen somit von Anfang an steiler als ein dem Sollradius entsprechender Kreis, und beim Ansetzen der Kohlebürste an den Kollektor hat dieser zunächst eine Linienberührung symmetrisch zu beiden Seiten der Mittelebene. Hierdurch kommt es auch zu einer symmetrischen Kraftbelastung, wobei senkrecht zu den Laufflächenflanken wirkende Stellkräfte auftreten, die eine geometrische und damit auch eine elektrische Symmetrie erzwingen. Der Einlaufvorgang erfolgt somit weitgehend symmetrisch, bis durch zunehmende Abnutzung der Kontaktfläche der Kohlebürste eine mehr und mehr ganzflächige Anlage des Kollektors an beiden Flanken des Laufflächenprofils entsprechend dem Dauerbetriebszustand erreicht ist.

Gemäss einer bevorzugten Ausführungsform der Erfindung ist jede Flanke des Profils bezüglich eines auf der jeweils anderen Seite der Mittelebene liegenden Krümmungsmittelpunktes gekrümmt.

In weiterer vorteilhafter Ausgestaltung der Erfindung kann jede Flanke von in Querrichtung der Kontaktfläche verlaufenden rippenartigen Erhöhungen gebildet sein, die durch nutartige Vertiefungen voneinander getrennt sind. Dabei ist es besonders vorteilhaft, wenn die rippenartigen Erhöhungen der einen Flanke in Fortsetzung der nutartigen Vertiefungen der anderen Flanke verlaufen. Hierdurch wird vor allem auch die Fertigung erleichtert. Die nutartigen Vertiefungen in jeder Flanke der Kontaktfläche können z.B. einen ebenen Verlauf senkrecht zur Mittelebene aufweisen, oder sie können gegenüber einer zur Mittelebene rechtwinkligen Ebene in einem Freiwinkel abfallend ausgebildet sein.

Die rippenartigen Erhöhungen haben vorzugsweise einen rechtwinkligen Querschnitt.

Ausführungsformen der Erfindung werden anhand der Zeichnungen näher erläutert.
Fig. 1 zeigt eine perspektivische Darstellung einer Kohlebürste gemäss einer bevorzugten Ausführungsform der Erfindung.
Fig. 2 zeigt einen Querschnitt durch die Kohlebürste nach Fig. 1.
Fig. 3 zeigt im Querschnitt eine andere Ausführungsform der Kohlebürste.

Die in Fig. 1 dargestellte Kohlebürste 1 hat eine Lauffläche 2, die gebildet wird von rippenartig erhöhten Flächenbereichen 4, 5. Die Flächenbereiche 4 liegen auf der einen und die Flächenbereiche 5 auf der anderen Seite der Längsmittelebene oder Symmetrieebene 6 der Kohlebürste 1. Jeder rippenartig erhöhte Flächenbereich 4, 5 hat einen rechteckigen Querschnitt und eine zylindrisch gekrümmte Oberfläche. Diese Oberflächen der rippenartigen Erhöhungen 4, 5 bilden die beiden Flanken des Kontaktflächenprofils der Kohlebürste 1 zu beiden Seiten der Mittelebene 6.

Wie aus Fig. 2 ersichtlich, ist jeder erhöhte Flächenbereich 4, 5 mit einem Krümmungsradius R1 gekrümmt, und zwar um einen Mittelpunkt M', M", der nicht auf der Mittelebene 6, sondern von dieser nach der jeweils anderen Seite versetzt liegt. Der Krümmungsradius R1 ist etwas grösser als der Sollradius R2 des Kollektors, mit dem die Bürste verwendet werden soll. Somit liegen die mit Radius R1 gekrümmten erhöhten Flächenbereiche 4, 5 tangential zu einem Kreis mit Sollradius R2 um einen auf der Mittelebene 6 liegenden Mittelpunkt M. Die anfängliche Berührung mit einem Kollektor mit Radius R2 erfolgt somit linienförmig symmetrisch zu beiden Seiten der Mittelebene 6, wobei sich mit fortschreitender Abnutzung die Berührungsflächen rasch verbreitern, aber nach wie vor symmetrisch zur Mittelebene 6 liegen. Erst nach sehr weitgehender Abnutzung kommt auch der Tiefpunkt des Laufflächenprofils auf der Mittelebene 6 in Berühung mit dem Kollektorkreisprofil mit Radius R2.

Jeder erhöhte Flächenbereich 4 bzw. 5 setzt sich auf der jeweils anderen Seite der Mittelebene 6 in einem nutartig vertieften Flächenbereich 8 bzw. 9 fort. Dessen Profilverlauf quer zur Mittelebene 6 ist an sich beliebig. Er kann beispielsweise, wie in Fig. 2 bei 8' dargestellt ist, in Fortsetzung der Krümmung des erhöhten Flächenbereichs 4 mit dem Radius R1 um den Mittelpunkt M" verlaufen. Sie können aber auch, wie in Fig. 1 bei 8 angegeben ist, einen ebenen Verlauf rechtwinklig zur Mittelebene 6 haben. Schliesslich ist in Fig. 1 bei 8" ein Verlauf angedeutet, bei dem der nutartige Flächenbereich mit einem Freiwinkel gegenüber der zur Mittelebene 6 senkrechten Ebene abfallend ausgebildet ist.

Jeweils wesentlich ist, dass die nutartigen Vertiefungen der einen Kontaktflächenflanke in Fortsetzung der rippenartigen Erhöhungen der anderen Flanke verlaufen und umgekehrt.

Fig. 3 zeigt eine Ausführungsform, bei der die rippenartig erhöhten Flächenbereiche 4, 5 der beiden Flanken des Kontaktflächenprofils einen ebenen, zur Mittelebene 6 geneigten Verlauf haben, so dass sich ein schwalbenschwanzförmiges Kontaktflächenprofil ergibt. Diese Flächen liegen tangential zu einem Kreis mit dem Sollradius R2, wobei der Kontakt an den Berührungsstellen 11 anfänglich noch stärker linienförmig ist als bei der Ausführungsform nach Fig. 1 und 2.

Die erfindungsgemässe Profilierung der Kontaktfläche der Kohlebürste kann in vorteilhafter Weise gleichzeitig mit dem Pressen der Kohlebürste erfolgen, wobei dann keine Nachbearbeitung der gepressten Kontaktfläche zur Anpassung an den Kollektor bei der Endfertigung der Bürste erforderlich ist. Es ist jedoch auch möglich, die erfindungsgemässe Ausbildung der Laufflächen durch nachträgliches mechanisches Bearbeiten der gepressten Bürste vorzunehmen, wobei insbesondere die nutartig vertieften Flächenbereiche 8, 9 das mechanische Bearbeiten der ihnen jeweils gegenüberliegenden rippenartig erhöhten Flächenbereiche 4, 5 erleichtern.

## Patentansprüche

1. Kohlebürste (1) für elektrische Maschinen mit einer Kontaktfläche, die im Querschnitt ein ausgehöhltes Profil mit zur Mittelebene geneigten Flanken (4, 5) zur Anlage an einen Kollektor od. dgl. Schleifring mit Sollradius (R2) aufweist, dadurch gekennzeichnet, dass die beiden Flanken (4, 5) des Profils ohne Krümmung oder mit geringerer Krümmung (R1) als der Sollradius (R2) tangential zu einem Kreis mit Sollradius (R2) verlaufen.

2. Kohlebürste nach Anspruch 1, dadurch gekennzeichnet, dass jede Flanke (4, 5) bezüglich eines jeweils auf der anderen Seite der Mittelebene (6) liegenden Krümmungsmittelpunktes (M', M") gekrümmt ist.

3. Kohlebürste nach Anspruch 1 oder 2, dadurch gekennzeichnet, dass jede Flanke des Kontaktflächenprofils von in Querrichtung der Kontaktfläche verlaufenden, rippenartig erhöhten Flächenbereichen (4, 5) gebildet wird, die durch nutartige Vertiefungen (8, 9) voneinander getrennt sind.

4. Kohlebürste nach Anspruch 3, dadurch gekennzeichnet, dass die rippenartigen Erhöhungen (4) der einen Flanke in Fortsetzung der nutartigen Veriefungen (8) der anderen Flanke verlaufen.

5. Kohlebürste nach Anspruch 3 oder 4, dadurch gekennzeichnet, dass die rippenartigen Erhöhungen (4) im Querschnitt rechtwinklig ausgebildet sind.

6. Kohlebürste nach einem der Ansprüche 3 bis 5, dadurch gekennzeichnet, dass jede nutartige Vertiefung (8, 9) einen zur Mittelebene (6) annähernd rechtwinkligen Verlauf hat.

7. Kohlebürste nach einem der Ansprüche 3 bis 5, dadurch gekennzeichnet, dass jede nutartige Vertiefung (8', 9') gegenüber einer zur Mittelebene (6) rechtwinkligen Ebene (10) in einem Freiwinkel abfallend ausgebildet ist.

## Revendications

1. Balai de charbon pour machines électriques, comportant une surface de contact qui présente, en section transversale, un profil creusé avec des flancs inclinés (4, 5) par rapport au plan médian (6) pour son application contre un collecteur ou bague collectrice similaire de rayon prédéterminé (R2), caractérisé en ce que les deux flans (4, 5) du profil sont dirigés tangentiellement à un cercle ayant le rayon prédéterminé (R2), sans courbure ou avec une courbure (R1) plus petite que le rayon prédéterminé (R2).

2. Balai de charbon selon la revendication 1, caractérisé en ce que chaque flanc (4, 5) est courbé par rapport à un centre de courbure respectif (M', M") qui est situé de l'autre côté du plan médian (6).

3. Balai de charbon selon la revendication 1 ou 2, caractérisé en ce que chaque flanc du profil de la surface de contact est formé par des éléments de surface (4, 5) qui s'étendent dans la direction transversale de la surface de contact, sont surélevés à la manière de nervures et sont séparés les uns des autres par des cavités (8, 9) en forme de rainures.

4. Balai de charbon selon la revendication 3, caractérisé en ce que les surélévations en forme de nervures (4) de l'un des flancs font suite aux cavités (8) en forme de rainures de l'autre flanc.

5. Balai de charbon selon la revendication 3 ou 4, caractérisé en ce que les surélévations en forme de nervures sont réalisées avec une forme rectangulaire en section transversale.

6. Balai de charbon selon l'une quelconque des revendications 3 à 5, caractérisé en ce que chaque cavité (8, 9) en forme de rainure s'étend dans une direction approximativement perpendiculaire par rapport au plan médian (6).

7. Balai de charbon selon l'une quelconque des revendications 3 à 5 caractérisé en ce que chaque cavité (8', 9') en forme de rainure est réalisée avec une inclinaison suivant un angle de dépouille par rapport à un plan (10) perpendiculaire au plan médian (6).

## Claims

1. A carbon brush (1) for electrical machines, with a contact surface which in cross-section has a hollowed profile with flanks (4, 5) inclined towards the centre plane for contact with a commutator or similar slip ring with a nominal radius (R2), characterised in that the two flanks (4, 5) of the profile extend without curvature or with lesser curvature (R1) than the nominal radius (R2) tan- gentiallyto a circle of nominal radius (R2).

2. A carbon brush according to Claim 1, characterised in that each flank (4, 5) is curved relative to a respective centre of curvature (M', M") lying on the other side of the centre plane (6).

3. A carbon brush according to Claim 1 or 2, chatacterised in that each flank of the contact surface profile is formed by rib-like raised portions (4, 5) extending in the transverse direction of the contact surface and separated from one another by groove-like recesses (8, 9).

4. A carbon brush according to Claim 3, characterised in that the rib-like raised protions (4) of one flank extend in continuation of the groove-like recesses (8) of the other flank.

5. A carbon brush according to Claim 3 or 4, characterised in that the rib-like raised portions (4) are of rectangular shape in cross-section.

6. A carbon brush according to any of Claims 3 to 5, characterised in that each groove-like recess (8,9) extends approximately at right angles to the centre plane (6).

7. A carbon brush according to any of Claims 3 to 5, characterised in that each groove-like recess (8', 9') is formed downwardly sloping at a free angle relative to a plane (10) at right angles to the centre plane (6).
